# EUROPÄISCHE PATENTSCHRIFT

(11) **EP 1 797 333 B1**
(45) Veröffentlichungstag und Bekanntmachung des Hinweises auf die Patenterteilung: **26.03.2008**
(21) Anmeldenummer: 05795191.5
(22) Anmeldetag: 01.10.2005
(51) Int. Cl.: F04D 29/28

(54) **LÜFTER MIT EINEM LÜFTERRAD**
FAN COMPRISING A FAN WHEEL
VENTILATEUR COMPRENANT UNE ROUE

(30) Priorität: 09.10.2004 DE 202004015896 U; 29.09.2005 DE 202005015357 U
(43) Veröffentlichungstag der Anmeldung: 20.06.2007
(73) Patentinhaber: ebm-papst St. Georgen GmbH & Co. KG, 78112 St. Georgen (DE)
(72) Erfinder: WINKLER, Wolfgang, Arno, 78112 St. Georgen (DE)
(74) Vertreter: Raible, Tobias
(86) Internationale Anmeldenummer: PCT/EP2005/010624
(87) Internationale Veröffentlichungsnummer: WO 2006/040031

(56) Entgegenhaltungen:
- EP-A- 1 079 114
- DE-A1- 4 131 193
- DE-C1- 3 247 453
- PATENT ABSTRACTS OF JAPAN Bd. 2000, Nr. 05, 14. September 2000 (2000-09-14) & JP 2000 045993 A (MATSUSHITA ELECTRIC IND CO LTD), 15. Februar 2000 (2000-02-15)

## Beschreibung

Die Erfindung betrifft einen Lüfter mit einem Lüfterrad, das auch als Luftleitrad bezeichnet werden kann.

Besonders zur Kühlung von elektronischen Bauelementen, die auf Leiterplatten angeordnet sind, benötigt man einen kräftigen Luftstrom, der etwa parallel zur Ebene der Leiterplatte verläuft. Hierzu verwendet man sogenannte Leiterplattenlüfter, wie sie z.B. die EP 0 666 424 A1 und EP 1079 114 A zeigen. Ein solcher Lüfter saugt mittels seines Lüfterrades Luft in axialer Richtung an und bläst sie in radialer Richtung auf benachbarte elektronische Bauelemente, um diese zu kühlen.

Es ist eine Aufgabe der Erfindung, einen neuen Lüfter bereit zu stellen.

Nach der Erfindung wird diese Aufgabe gelöst durch einen Lüfter gemäß Anspruch 1. Dadurch, dass die Luftleitschaufeln von den Eintrittsöffnungen entgegen der vorgegebenen Drehrichtung zu den Austrittsöffnungen verlaufen, kann sich der Druck im Lüfterrad über eine größere Distanz aufbauen, was der Luftleistung zugute kommt. Zudem ermöglicht eine solche Ausgestaltung bei Bedarf eine sehr kompakte und niedrige Bauweise.

Ein solcher Lüfter eignet sich besonders gut für die Kühlung von elektrischen Bauelementen auf Leiterplatten.

Weitere Einzelheiten und vorteilhafte Weiterbildungen der Erfindung ergeben sich aus den im Folgenden beschriebenen und in der Zeichnung dargestellten, in keiner Weise als Einschränkung der Erfindung zu verstehenden Ausführungsbeispielen, sowie aus den Unteransprüchen. Es zeigt:
- Fig. 1: eine Seitenansicht einer bevorzugten Ausführungsform eines Lüfterrades für einen erfindungsgemäßen Lüfter, in vergrößertem Maßstab,
- Fig. 2: einen Schnitt, gesehen längs der Linie II-II der Fig. 1,
- Fig. 3: einen Schnitt, gesehen längs der Linie III-III der Fig. 1,
- Fig. 4: eine perspektivische Darstellung, welche einen Schnitt durch das Lüfterrad der Fig. 1 bis 3 zeigt, geschnitten längs einer Schnittlinie, die mit der Schnittlinie III-III der Fig. 1 übereinstimmt,
- Fig. 5: eine Schnittdarstellung, welche das Lüfterrad der Fig. 1 bis 4 als Teil eines Lüfters, im eingebauten Zustand zwischen zwei plattenförmigen Bauteilen, und etwa im Vergrößerungsmaßstab 6:1 zeigt,
- Fig. 6: eine Darstellung analog Fig. 5 mit einer Variante des Lüfterrads, das in diesem Fall eine größere axiale Länge hat und sich mit seinen Ansaugöffnungen durch eine Öffnung einer Leiterplatte erstreckt, um aus dem Raum oberhalb dieser Leiterplatte kühle Luft anzusaugen, und
- Fig. 7: eine Darstellung analog Fig. 4, bei welcher die innere Luftleitwand 16 mit Durchbrechungen 80 versehen ist, durch welche ein Teil der geförderten Luft nach unten strömen und dort Bauelemente sowie den Motor des Lüfterrads kühlen kann.

**Fig. 1** zeigt eine Seitenansicht des Lüfterrads 10 eines Leiterplattenlüfters, wie er in Fig. 5 und 6 dargestellt ist. Das Lüfterrad 10 dreht sich im Betrieb in Richtung eines Pfeiles 14 in einer vorgegebenen Drehrichtung um eine Drehachse 11. Fig. 6 zeigt ein etwas anders dimensioniertes Lüfterrad, das mit 10' bezeichnet ist, das aber hinsichtlich seines Aufbaus und seines Antriebs mit dem Lüfterrad 10 der Fig. 1 bis 5 übereinstimmt. Zum Antrieb des Lüfterrads 10 dient bevorzugt ein elektronisch kommutierter Außenläufermotor 12, der in den Fig. 5 und 6 im Schnitt dargestellt ist.

Wie der Schnitt gemäß **Fig. 2** zeigt, hat das Lüfterrad 10 eine innere Luftleitwand 16, die von oben gesehen konkav ausgebildet ist, und eine äußere Luftleitwand 18, die von oben gesehen ebenfalls konkav ausgebildet ist, wobei die Krümmungen der Luftleitwände 16, 18 so ausgelegt sind, dass sich ein Luftdurchlass 20 ergibt. In diesen Luftdurchlass 20 wird im Betrieb, also bei Drehung des Lüfterrads 10, Luft in Richtung von Pfeilen 22 angesaugt, also etwa axial, und diese Luft wird in einer radialen Ebene (Pfeile 24) wieder ausgeblasen, z. B. auf elektronische Bauelemente 28 auf einer Leiterplatte 26, wie in Fig. 5 dargestellt. Es handelt sich also um eine spezielle Bauart eines Diagonal-Lüfterrads, die stark von den bekannten Bauarten abweicht. Bevorzugt ist der Lufteinlass 40 (Maßpfeil X1) größer als der Luftauslass 42 (Maßpfeil X2), um den Druckaufbau im Lüfterrad 10 und dadurch die Kühlwirkung wesentlich zu verbessern.

Die beiden Luftleitwände 16, 18 sind innerhalb des Luftdurchlasses 20 durch fünf Luftleitschaufeln 30, 32, 34, 36, 38 miteinander verbunden. In Fig. 3 ist die Luftleitschaufel 30 teilweise weg geschnitten dargestellt, um den Verlauf der Luftleitschaufel 38 vollständig zu zeigen.

Der Verlauf der Luftleitschaufeln ergibt sich besonders gut aus den Fig. 3 und 4, welche einen waagerechten Schnitt durch das Lüfterrad 10 (entlang der Linie III-III der Fig. 1) zeigen.

Z. B. beginnt in **Fig. 4** die Luftleitschaufel 30 etwa bei der Stellung 7.30 Uhr (bezogen auf das Zifferblatt), erstreckt sich im oberen Teil der Fig. 4 entgegen der Drehrichtung 14 etwa bis zur Stellung 5.00 Uhr und erstreckt sich von dort gemäß dem unteren Teil der Fig. 4, sowie gemäß Fig. 3 weiter bis etwa zur Stellung 2.00 Uhr.

Eine solche Luftleitschaufel erstreckt sich also bei diesem Beispiel vom Einlass bis zum Auslass über ca. 160 bis 180°. Dadurch werden bei diesem Beispiel fünf Luftleitkanäle 39 gebildet, die jeweils an einem kreisringsektorförmigen Einlass 40 an der oberen Stirnfläche des Lüfterrades 10 beginnen und sich etwa über 180° bis zu einem zugeordneten Auslass 42 an der Peripherie dieses Lüfterrades 10 erstrecken. Dieser Auslass hat selbst eine Erstreckung von ca. 120°, weil die Luftleitschaufeln eine schräge Begrenzung des Auslasses 42 bilden, und hat etwa die Form eines Parallelogramms. Z. B. wird in Fig. 1 der dort sichtbare Auslass 42 durch die beiden Luftleitschaufeln 36, 38 und die beiden Luftleitflächen 16, 18 begrenzt.

Die Zahl der Luftleitschaufeln hängt ab vom Luftstrombedarf und von der zulässigen Geräuschentwicklung. Wenn aus Geräuschgründen die Drehzahl niedrig sein muss, beeinflusst das die Zahl der benötigten Schaufeln. Diese Zahl kann durch Versuche optimiert werden.

Die Schnittdarstellung gemäß Fig. 2 zeigt auf der Innenseite der Luftleitfläche 16 einen Teil 52 des Rotors 50. Der Teil 52 ist bevorzugt einstückig mit dem Lüfterrad 10 ausgebildet und hat im Querschnitt etwa die Form einer Schale. In seiner Mitte befindet sich eine Öffnung 54 für eine Rotorwelle 56, vgl. Fig. 5 und 6. Zur Lagerung der Welle 56 ist ein Lagerrohr 58 vorgesehen, in welches ein Sinterlager 60 eingepresst ist. Auf der Außenseite des Lagerrohres 58 ist der Stator 62 des Motors aufgepresst.

Am unteren Ende des Lagerrohres 58 ist ein Verschlussstopfen 64 eingepresst, und dieser hat federnde Krallen 66, welche bei der Montage in eine Ringnut 68 am unteren Ende der Welle 56 einrasten und diese dadurch gegen Abziehen sichern.

Im Rotorteil 52 ist gemäß Fig. 5 und 6 ein magnetischer Rückschluss 70 befestigt, und an diesem ist ein Rotormagnet 72 befestigt, der mit dem Stator 62 zusammenwirkt.

Zur Montage wird gemäß Fig. 5 und 6 zunächst der Stator 62 an der Leiterplatte 26 dadurch montiert, dass das untere Ende des Lagerrohres 58 in eine Ausnehmung 74 der Leiterplatte 26 bis zu einem Anschlag 76 eingepresst wird.

Danach wird um den Stator 62 herum ein Luftführungsteil 76 befestigt, das mit Stützfüßen 78 und Rastfüßen 80 versehen ist und in der dargestellten Weise an der Leiterplatte 26 durch Einrasten befestigt wird. Das Teil 76 schließt sich direkt an die Auslassöffnungen 42 des Lüfterrades 10 an. Sein Abstand von der Leiterplatte 26 nimmt in Richtung weg vom Stator 62 zu. Dieses Teil 76 verbessert die Kühlung und vermeidet unnötige Verwirbelungen der Luft an den Stellen, wo diese aus dem Lüfterrad 10 austritt.

Zur verbesserten Kühlung trägt auch bei, dass die Lufteinlassöffnung, symbolisiert durch den Pfeil X1, für alle Luftkanäle größer ist als die Luftauslassöffnung, symbolisiert durch den Pfeil X2. Dadurch findet ein stärkerer Druckaufbau statt, welcher die Kühlwirkung wesentlich verbessert.

Die Leiterplatte 26, auf welcher der Stator 62 und das Teil 76 montiert sind, kann in dieser Form transportiert werden. Am Bestimmungsort wird das Lüfterrad 10 dadurch befestigt, dass die Welle 56 in das Lager 60 eingeführt und dort durch die federnden Krallen 66 verrastet wird. Diese Krallen haben dabei bevorzugt keinen Gleitkontakt mit der Ringnut 86, um Reibungsverluste zu vermeiden. Eine nachträgliche Montage des Lüfterrades 10 empfiehlt sich deshalb, weil die Welle 56 in der Praxis einen Durchmesser hat, der etwa dem eine Stricknadel entspricht, so dass sie sich bei Stoßen leicht verbiegen könnte. Durch die Montage am Arbeitsort des Gerätes werden Beschädigungen beim Transport vermieden.

Der Aufbau des Motors 12 ist bei Fig. 6 gleich wie bei Fig. 5, doch erstreckt sich das Lüfterrad 10' weiter nach oben, was strömungstechnisch von Vorteil sein kann. Die Luftkanäle im Lüfterrad 10' haben prinzipiell die gleiche schraubenförmige Form, wie sie bei Fig. 1 bis 5 ausführlich beschrieben wurde. Ebenfalls ist das Teil 76 identisch mit dem Teil 76, das bei Fig. 5 beschrieben wurde. Auch bei Fig. 6 ist die Einlassöffnung X1 größer als die Auslassöffnung X2, um einen guten Druckaufbau und eine gute Kühlung zu erreichen.

Aus der Darstellung nach Fig. 5 und 6 ersieht der Fachmann, dass der Motor 12 sowie - nicht dargestellte - Bauelemente, welche auf der Leiterplatte 76 unterhalb des Lüfterrads 10 angeordnet sind, schlecht gekühlt werden, da dort nur ein sehr geringer Luftaustausch stattfindet.

Aus diesem Grund sind bei der Variante nach **Fig. 7** in der inneren Wand 16 des Lüfterrads 10 einige Durchbrechungen 80 vorgesehen, welche bevorzugt symmetrisch verteilt sind, um Unwuchten im Lüfterrad 10 zu vermeiden. Die Durchbrechungen 80 liegen jeweils bevorzugt, wie dargestellt, etwa im Anschluss an die Stelle, an der ein Flügel 30, 32, 34, 36, 38 in den in Fig. 7 unteren Teil der inneren Wand 16 übergeht, so dass durch diese Ausnehmungen 80 Kühlluft in den Bereich transportiert wird, der zwischen der Leiterplatte 76 und der inneren Wand 16 des Lüfterrads 10 liegt. Diese Luft kühlt zum einen den Motor 12, und zum anderen kühlt sie - nicht dargestellte - elektronische Bauelemente, welche dort auf der Leiterplatte 76 angeordnet sind. Dadurch vergrößert sich die Fläche, die auf der Leiterplatte 76 für eine Bestückung mit Bauelementen zur Verfügung steht.

Naturgemäß sind im Rahmen der vorliegenden Erfindung vielfache Abwandlungen und Modifikationen möglich.

## Patentansprüche

1. Lüfter mit einem Lüfterrad (10, 10'), welches zur Drehung um eine Drehachse (11) und in einer vorgegebenen Drehrichtung (14) ausgebildet ist und eine äußere Wand (18) aufweist, die starr mit einer inneren Wand (16) verbunden ist,
wobei zwischen den beiden Wänden (16, 18) gekrümmte Luftleitkanäle (39) gebildet sind, die sich jeweils von einer axialen Eintrittsöffnung (40) zu einer radialen Austrittsöffnung (42) erstrecken,
wobei eine axiale Eintrittsöffnung (40) einen kleineren Abstand von der Drehachse (11) aufweist als eine radiale Austrittsöffnung (42),
und die Luftleitkanäle (39) durch Luftleitschaufeln (30, 32, 34, 36, 38) voneinander getrennt sind, die jeweils von einer Stelle zwischen zwei Eintrittsöffnungen (40) entgegen der vorgegebenen Drehrichtung (14) zu einer Stelle zwischen zwei Austrittsöffnungen (42) verlaufen und dort jeweils von einer bezogen auf die vorgegebene Drehrichtung (14) vorne gelegenen Stelle der äußeren Wand (18) zu einer bezogen auf die Drehrichtung (14) weiter hinten gelegenen Stelle der inneren Wand (16) verlaufen,
so dass die Luftleitkanäle (39) schraubenförmig von ihrer Eintrittsöffnung (40) zu ihrer Austrittsöffnung (42) verlaufen
und die angesaugte Luft von einer axialen Strömung an der Eintrittsöffnung (40) zu einer Strömung an der Austrittsöffnung (42) umformen, die im montierten Zustand des Lüfters etwa parallel zu einem Substrat (26) verläuft, an dem der Lüfter montiert ist.

2. Lüfter nach Anspruch 1. bei welchem die axiale Lufteintrittsöffnung (40; X1) eines Luftleitkanals (39) größer ist als die radiale Luftaustrittsöffnung (42; X2) dieses Luftleitkanals (39).

3. Lüfter nach Anspruch 1 oder 2, bei welchem die radiale Erstreckung (X1) einer axialen Lufteintrittsöffnung (40) größer ist als die axiale Erstreckung (X2) einer radialen Luftaustrittsöffnung (42).

4. Lüfter nach einem der Ansprüche 1 bis 3, bei welchem der Querschnitt eines Luftleitkanals (39) in Strömungsrichtung im Wesentlichen kontinuierlich abnimmt.

5. Lüfter nach einem der vorhergehenden Ansprüche, bei welchem die Luftleitschaufeln (30, 32, 34, 36, 38) im Bereich der Lufteintrittsöffnungen (40) etwa In radialer Richtung zwischen den beiden Luftführungswänden (16, 18) verlaufen.

6. Lüfter nach einem der vorhergehenden Ansprüche, bei weichem die innere Wand (16) des Lüfterrads (10) mit dem Rotor (50) eines elektronisch kommutierten Motors (12) verbunden ist, welcher im Betrieb das Lüfterrad (10) in der vorgegebenen Drehrichtung (14) antreibt.

7. Lüfter nach einem der vorhergehenden Ansprüche, bei welchem im Anschluss an die Austrittsöffnungen (42) des Lüfterrades (10) ein stationäres Luftleitglled (76) vorgesehen ist, welches eine Austrittsöffnung bildet, die sich in Richtung weg von den Austrittsöffnungen (42) des Lüfterrades (10; 10') erweitert.

8. Lüfter nach einem der vorhergehenden Ansprüche, bei welchem mindestens eine der Luftführungswände (16, 18), gesehen von der Lufteintrittsseite des Lüfterrades, konkav ausgebildet ist.

9. Lüfter nach Anspruch 8, bei welchem beide Luftführungswände (16, 18) im gleichen Sinne konkav ausgebildet sind.

10. Lüfter nach einem der vorhergehenden Ansprüche, bei welchem die innere Luftführungswand (16) in ihrem zentralen Bereich mit einem Verbindungselement (52) zur Verbindung mit dem Außenrotor (50) eines elektronisch kommutierten Außenläufermotors (12) versehen ist.

11. Lüfter nach Anspruch 10, bei welchem in das Verbindungselement (52) ein weichferromagnetisches Rückschlussteil (70) eingebettet ist, an weichem ein Permanentmagnet (72) des Außenrotörs (50) angeordnet ist.

12. Lüfter nach Anspruch 10 oder 11, bei welchem In dem Verbindungselement (52) eine Welle (56) des Motors (12) befestigt ist.

13. Lüfter nach einem der vorhergehenden Ansprüche, bei weichem die innere Wand (16) mindestens eine Durchbrechung (80) aufweist, durch welche eine Kühlluftströmung von einem Luftleitkanal durch diese innere Wand (16) des Lüfterrads (10) ermöglicht wird.

14. Lüfter nach einem der vorhergehenden Ansprüche, bei welchem die Luftleitschaufeln (30, 32, 34, 36, 38) jeweils von einer Stelle zwischen zwei benachbarten Eintrittsöffnungen (40) entgegen der vorgegebenen Drehrichtung (14) zu einer Stelle zwischen zwei benachbarten Austrittsöffnungen (42) verlaufen,
wobei der Winkelabstand zwischen der Übergangsstelle von einer Luftleitschaufel (30, 32, 34, 36, 38) zur inneren Wand (16), welcher Winkelabstand an dieser Luftleitschaufel zwischen der Eintrittsöffnung (40) und der Austrittsöffnung (42) gemessen wird, größer ist als ein Fünftel einer vollen Umdrehung des Lüfterrades (10; 10').

15. Lüfter nach Anspruch 14, bei welchem der Winkelabstand größer ist als ein Viertel einer vollen Umdrehung des Lüfterrades (10; 10').

16. Lüfter nach Anspruch 14 oder 15, bei welchem der Winkelabstand etwa 160 ° bis 180 ° beträgt.

17. Lüfter nach einem der vorhergehenden Ansprüche, welcher zur Kühlung einer Leiterplatte (26) ausgebildet ist.

## Claims

1. A fan with a fan wheel (10, 10') which is designed for rotating about an axis of rotation (11) and in a predetermined direction of rotation (14) and which exhibits an outer wall (18) which is rigidly connected to an inner wall (16),
wherein between the two walls (16, 18) there are formed curved air ducts (39) which each extend from an axial inlet port (40) to a radial outlet port (42),
wherein an axial inlet port (40) exhibits a smaller spacing from the axis of rotation (11) than a radial outlet port (42),
and the air ducts (39) are separated from one another by means of air-conducting blades (30, 32, 34, 36, 38) which each extend from a point between two inlet ports (40), contrary to the predetermined direction of rotation (14), to a point between two outlet ports (42) and each extend there from a point on the outer wall (18) situated forward with respect to the predetermined direction of rotation (14) to a point on the inner wall (16) situated further rearward with respect to the direction of rotation (14),
so that the air ducts (39) extend helically from their inlet port (40) to their outlet port (42)
and reform the aspirated air from an axial flow at the inlet port (40) to a flow at the outlet port (42) which in the assembled state of the fan extends approximately parallel to a substrate (26) on which the fan is mounted.

2. Fan according to Claim 1, in which the axial air-inlet port (40; X1) of an air duct (39) is larger than the radial air-outlet port (42; X2) of this air duct (39).

3. Fan according to Claim 1 or 2, in which the radial extent (X1) of an axial air-inlet port (40) is greater than the axial extent (X2) of a radial air-outlet port (42).

4. Fan according to one of Claims 1 to 3, in which the cross-section of an air duct (39) decreases substantially continuously in the direction of flow.

5. Fan according to one of the preceding claims, in which the air-conducting blades (30, 32, 34, 36, 38) in the region of the air-inlet ports (40) extend approximately in the radial direction between the two air-guide walls (16, 18).

6. Fan according to one of the preceding claims, in which the inner wall (16) of the fan wheel (10) is connected to the rotor (50) of an electronically commutated motor (12) which in operation drives the fan wheel (10) in the predetermined direction of rotation (14).

7. Fan according to one of the preceding claims, in which a stationary air-conducting member (76) which forms an outlet port which widens in the direction away from the outlet ports (42) of the fan wheel (10; 10') is provided directly adjacent to the outlet ports (42) of the fan wheel (10).

8. Fan according to one of the preceding claims, in which at least one of the air-guide walls (16, 18) is of concave design, viewed from the air-inlet side of the fan wheel.

9. Fan according to Claim 8, in which both air-guide walls (16, 18) are of concave design in the same sense.

10. Fan according to one of the preceding claims, in which the inner air-guide wall (16) is provided in its central region with a connecting element (52) for the purpose of connecting to the external rotor (50) of an electronically commutated external-rotor motor (12).

11. Fan according to Claim 10, in which a soft-ferromagnetic yoke component (70), on which a permanent magnet (72) of the external rotor (50) is arranged, is embedded in the connecting element (52).

12. Fan according to Claim 10 or 11, in which a shaft (56) of the motor (12) is secured within the connecting element (52).

13. Fan according to one of the preceding claims, in which the inner wall (16) exhibits at least one aperture (80) by means of which a stream of cooling air from an air duct through this inner wall (16) of the fan wheel (10) is made possible.

14. Fan according to one of the preceding claims, in which the air-conducting blades (30, 32, 34, 36, 38) each extend from a point between two adjacent inlet ports (40), contrary to the predetermined direction of rotation (14), to a point between two adjacent outlet ports (42),
wherein the angular distance between the point of transition from an air-conducting blade (30, 32, 34, 36, 38) to the inner wall (16) is greater than one fifth of a full revolution of the fan wheel (10; 10'), said angular distance being measured on this air-conducting blade between the inlet port (40) and the outlet port (42) .

15. Fan according to Claim 14, in which the angular distance is greater than one quarter of a full revolution of the fan wheel (10; 10').

16. Fan according to Claim 14 or 15, in which the angular distance amounts to approximately 160° to 180°.

17. Fan according to one of the preceding claims, which is designed for cooling a printed circuit board (26).

## Revendications

1. Ventilateur comprenant une roue de ventilateur (10, 10') qui est conçue pour tourner autour d'un axe de rotation (11) dans un sens de rotation (14) prédéfini et qui présente une paroi extérieure (18) qui est reliée rigidement à une paroi intérieure (16),
des canaux de guidage d'air (39) courbes étant formés entre les deux parois (16, 18), lesquels s'étendent chacun d'une ouverture d'entrée axiale (40) vers une ouverture de sortie radiale (42),
une ouverture d'entrée axiale (40) présentant une plus petite distance à l'axe de rotation (11) qu'une ouverture de sortie radiale (42),
et les canaux de guidage d'air (39) étant séparés les uns des autres par des aubes de guidage d'air (30, 32, 34, 36, 38) qui s'étendent chacune à l'encontre du sens de rotation (14) prédéfini d'un point situé entre deux ouvertures d'entrée (40) vers un endroit situé entre deux ouvertures de sortie (42) et là, d'un endroit de la paroi extérieure (18) situé en avant par rapport au sens de rotation (14) prédéfini vers un endroit de la paroi intérieure (16) situé plus en arrière par rapport au sens de rotation (14) prédéfini,
de sorte que les canaux de guidage d'air (39) s'étendent en hélice de leur ouverture d'entrée (40) vers leur ouverture de sortie (42)
et font passer l'air aspiré d'un écoulement axial à l'ouverture d'entrée (40) à un écoulement à l'ouverture de sortie (42) qui, à l'état monté du ventilateur, s'étend parallèlement à un substrat (26) sur lequel le ventilateur est monté.

2. Ventilateur selon la revendication 1, dans lequel l'ouverture d'entrée d'air axiale (40 ; X1) d'un canal de guidage d'air (39) est plus grande que l'ouverture de sortie d'air radiale (42 ; X2) de ce canal de guidage d'air (39).

3. Ventilateur selon la revendication 1 ou 2, dans lequel l'extension radiale (X1) d'une ouverture d'entrée d'air axiale (40) est plus grande que l'extension axiale (X2) d'une ouverture de sortie d'air radiale (42).

4. Ventilateur selon l'une des revendications 1 à 3, dans lequel la section transversale d'un canal de guidage d'air (39) diminue de manière sensiblement continue dans la direction d'écoulement.

5. Ventilateur selon l'une des revendications précédentes, dans lequel, dans la région des ouvertures d'entrée d'air (40), les aubes de guidage d'air (30, 32, 34, 36, 38) s'étendent approximativement en direction radiale entre les deux parois de guidage d'air (16, 18).

6. Ventilateur selon l'une des revendications précédentes, dans lequel la paroi intérieure (16) de la roue de ventilateur (10) est reliée au rotor (50) d'un moteur à commutation électronique (12) qui, en fonctionnement, entraîne la roue de ventilateur (10) dans le sens de rotation (14) prédéfini.

7. Ventilateur selon l'une des revendications précédentes, dans lequel, à la suite ou prolongement des ouvertures de sortie (42) de la roue de ventilateur (10), il est prévu un élément de guidage d'air (76) stationnaire qui forme une ouverture de sortie qui s'élargit dans la direction l'éloignant des ouvertures de sortie (42) de la roue de ventilateur (10 ; 10').

8. Ventilateur selon l'une des revendications précédentes, dans lequel au moins une des parois de guidage d'air (16, 18) est, vue du côté entré d'air de la roue de ventilateur, de forme concave.

9. Ventilateur selon la revendication 8, dans lequel les deux parois de guidage d'air (16, 18) sont concaves de la même manière ou le même esprit.

10. Ventilateur selon l'une des revendications précédentes, dans lequel la paroi de guidage d'air intérieure (16) est pourvue dans sa région centrale d'un élément de liaison (52) pour la liaison avec le rotor extérieur (50) d'un moteur à induit extérieur à commutation électronique (12).

11. Ventilateur selon la revendication 10, dans lequel une pièce de retour magnétique (70) en matériau ferromagnétique doux, sur laquelle un aimant permanent (72) du rotor extérieur (50) est disposé, est intégrée dans l'élément de liaison (52).

12. Ventilateur selon la revendication 10 ou 11, dans lequel un arbre (56) du moteur (12) est fixé dans l'élément de liaison (52).

13. Ventilateur selon l'une des revendications précédentes, dans lequel la paroi intérieure (16) présente au moins une ouverture ou traversée (80) qui permette un écoulement d'air de refroidissement depuis un canal de guidage d'air à travers cette paroi intérieure (16) de la roue de ventilateur (10).

14. Ventilateur selon l'une des revendications précédentes, dans lequel les aubes de guidage d'air (30, 32, 34, 36, 38) s'étendent chacune à l'encontre du sens de rotation (14) prédéfini d'un point ou endroit situé entre deux ouvertures d'entrée (40) adjacentes vers un point ou endroit situé entre deux ouvertures de sortie (42) adjacentes,
la distance angulaire entre le point ou endroit de transition d'une aube de guidage d'air (30, 32, 34, 36, 38) à la paroi intérieure (16), laquelle distance angulaire est mesurée sur cette aube de guidage d'air entre l'ouverture d'entrée (40) et l'ouverture de sortie (42), étant supérieure à un cinquième d'un tour complet de la roue de ventilateur (10 ; 10').

15. Ventilateur selon la revendication 14, dans lequel la distance angulaire est supérieure à un quart d'un tour complet de la roue de ventilateur (10 ; 10').

16. Ventilateur selon la revendication 14 ou 15, dans lequel la distance angulaire est d'environ 160° à 180°.

17. Ventilateur selon l'une des revendications précédentes, lequel est conçu ou réalisé pour refroidir une carte à circuit imprimé (26).
